# EUROPÄISCHE PATENTSCHRIFT

(11) **EP 1 486 631 B1**
(45) Veröffentlichungstag und Bekanntmachung des Hinweises auf die Patenterteilung: **25.02.2009**
(21) Anmeldenummer: 04013705.1
(22) Anmeldetag: 11.06.2004
(51) Int. Cl.: E05B 7/00, E05B 65/20, E05B 9/08

(54) **Griffbeschlag für Türen oder Klappen von Fahrzeugen**
Door handle fitting for doors or lids of vehicles
Armature de poignée pour portes ou ouvrants de véhicules

(30) Priorität: 13.06.2003 DE 10327081
(43) Veröffentlichungstag der Anmeldung: 15.12.2004
(73) Patentinhaber: HUF Hülsbeck & Fürst GmbH & Co. KG, 42551 Velbert (DE)
(72) Erfinder: Lennhoff, Ralf, 58093 Hagen (DE); Heyduck, Jan, 71069 Sindelfingen (DE); Kölle, Rudi, 71067 Sindelfingen (DE); Lindmayer, Martin, 72172 Sulz (DE)
(74) Vertreter: Mentzel, Norbert

(56) Entgegenhaltungen:
- EP-A- 1 099 817
- DE-A1- 19 950 172
- US-A- 5 706 554
- US-A- 5 987 942

## Beschreibung

Die Erfindung richtet sich auf einen Griffbeschlag der im Oberbegriff des Anspruches 1 angegebenen Art.

Bei dem bekannten Griffbeschlag dieser Art (DE 30 30 519 C2) wird der Träger von der Türinnenseite aus mit zwei Schrauben an der Tür befestigt. Der zugehörige Griff dagegen wird von der Türaußenseite aus durch geeignete Öffnungen in der Türaußenverkleidung und im Träger hindurchgeführt und durch eine Einrenkbewegung mit seinem einen Griffende in einer Lagerstelle auf der Rückseite des Trägers eingehängt. Das andere Ende des Griffs ist dann mit einem Betätigungsgestänge vom Schloss ausgerichtet. Um diese Montagelage des Griffs zu sichern, wird ein Schließzylinderturm verwendet, der auch ohne Schließzylinder ausgebildet sein kann und dann als Turmattrappe fungiert. Diese Elemente sollen nachträglich kurz "Turm" bezeichnet werden. Auch dieser Turm wird von der Türaußenseite aus durch eine Einrenkbewegung formschlüssig im Träger montiert. Diese Einrenkbewegung umfasst im Montagefall zunächst eine im wesentlichen senkrecht zum Träger erfolgende Einsteckphase des Turms durch eine Öffnung im Träger, welcher sich dann eine Verschiebungsphase in Verlaufsrichtung des Trägers anschließt. Dabei fahren Schultern am Turm hinter Gegenschultern am Träger. Zur Sicherung der Montagelage des Turms dient als Haltemittel eine quer zum Turm verlaufende Schraube, die in einer Gewindeaufnahme des Trägers verschraubbar ist. Die Schraube ist seitlich durch eine Öffnung im Falzbereich der Tür zugänglich und verläuft mit ihrer Gewindeachse in Richtung der Verschiebungsphase des Turms bei der Montage. Zieht man die Schraube an, so stützt sich ihr inneres Schraubenende an einer Seitenfläche des Turms ab und verhindert somit eine zur Verschiebungsphase der Einrenkbewegung gegenläufige Rückverschiebung des Turms im Träger und schließt damit eine ungewollte Demontage des Turms aus dem Träger aus.

Bei einem anderen Griffbeschlag dieser Art (DE 196 33 894 A1) wird der Turm ebenfalls durch eine Einrenkbewegung formschlüssig im Träger montiert. Auch dort dient als Haltemittel zur Sicherung der Montagelage vom Turm eine Schraube. Diese Schraube ist aber von der Türinnenseite aus zugänglich. Die Schraube durchsetzt eine Befestigungsstelle im Träger und ist in einer Gewindeaufnahme im schauseitigen Bereich des Turms verschraubbar, der, wie oben beschrieben wurde, nach der Montage auf der Türaußenseite neben dem Griff zu liegen kommt. Die Schraube hat hier die Doppelfunktion einerseits die vollzogene formschlüssige Montage des Turms zu sichern und andererseits zur Befestigung der Außenverkleidung der Tür am Träger zu dienen.

Bei einem Griffbeschlag, der nicht manuell formschlüssig im Träger montiert, sondern nur senkrecht zur Türebene in den Träger eingesteckt wird (DE 101 46 026 C1) dient ein im Träger quer zum Turm geführter Schieber für einen nachträglichen Formschluss zwischen Schieber und Turm. Die Bewegung des Schiebers geschieht auch hier durch eine quer zum Turm im Träger drehgelagerte Schraube, die mit ihrem Gewindeende in eine Gewindeaufnahme im Träger eingreift. Um einen Formschluss zu erreichen, wird hier der Schieber von der Schraube gegen die TurmRückseite herangezogen, wobei Schultern am Innenende des Schiebers hinter Gegenschultern an der Turmrückseite fahren. Nachdem der Schlitten den Turm formschlüssig hinterfahren hat und damit erst mittelbar, nämlich über die Führungen im Träger, den Turm im Träger festhält, greift auch die zur Schieberbewegung dienende Schraube mit ihrem Innenende in eine seitliche Aussparung des Turmes ein.

Die Festigkeit der Montagelage des Turms hängt bei Griffbeschlägen mit Schieber von der Festigkeit des Schiebers im Träger ab. Dieser Griffbeschlag ist platz- und kostenaufwendig, weil zur Montage ein Schlitten, eine Schlittenführung am Träger, eine Schraube zur Betätigung des Schiebers und eine Lagerung der Schraube im Träger erforderlich sind.

Es gibt einen anderen Griffbeschlag (DE 199 50 172 A1) nach dem Oberbegriff des Anspruchs 1, bei dem der Turm manuell nur in eine entsprechende Öffnung des Trägers eingesteckt wird, ohne dass zunächst ein Formschluss zustande kommt. Auf Führungsschienen im Träger ist ein Schieber quer zum Turm verschieblich angeordnet. Zur Verschiebung des Schlittens dient eine in einer Gewindeaufnahme des Schiebers eingreifende Schraube, die sich mit ihrem Schraubenkopf an einer Seitenfläche des Trägers abstützt. Eine den Gewindeschaft umschließende Druckfeder unterstützt die Einfahrbewegung des Schiebers beim Drehen der Schraube. Durch Betätigen der Schraube bewegt der Schieber den eingesteckten Turm quer zur vorausgehenden Einsteckrichtung, bis ein Formschluss zwischen Schieber und Träger einerseits und Turm und Schieber andererseits erreicht wird. Die Schraube verläuft hier in Verlaufsrichtung der Schienen im Träger und ist durch eine seitliche Öffnung im Türfalz zugänglich. In diesem Fall kommt der Formschluss zwischen Turm und Träger erst durch den Schieber zustande.

Der Erfindung liegt die Aufgabe zugrunde, einen preiswerten Griffbeschlag zu entwickeln, der die Diebstahlsgefährdung der mit diesem Beschlag ausgerüsteten Fahrzeuge verbessert und der eine bequeme Handhabung des Turms beim. Ein- und Ausbau gewährleistet. Dies wird erfindungsgemäß durch die im Anspruch 1 angeführten Maßnahmen erreicht, denen folgende besondere Bedeutung zukommt.

Bei dem Griffbeschlag gemäß Anspruch 1 wird außer dem Haltemittel, welches den Formschluss des Turms am Träger sichert, noch ein einstückig ausgebildeter Riegel am Träger angeordnet, der ein Riegelende und ein Betätigungsende aufweist. Bei Betätigung des Betätigungsendes vom Riegel wird das Riegelende konform bewegt und verstellt sich zwischen einer Verriegelungsposition und einer Entriegelungsposition. Dabei besitzt der Turm eine Aufnahme für das Riegelende, in welche das Riegelende in der Verriegelungsposition einfährt. Außerdem ist der Riegel mindestens in Richtung der Verriegelungsposition seines Riegelendes federbelastet.

Bei der Erfindung ist der Riegel ein Drehriegel, dessen Drehachse am Träger sitzt und das Betätigungsende des Drehriegels verdeckt zumindest bereichweise in der Ver- oder Entriegelungsposition das Haltemittel.

Das Betätigungsende des Riegels ist wenigstens in der Entriegelungsposition von der Türinnenseite aus zugänglich. Damit ist der am Träger vorgesehene Riegel von außen für Unbefugte weder im Bereich seines Riegelendes noch seines Betätigungsendes manipulierbar. Nur befugte Personen, die Zugang zur Türinnenseite haben, können bei der Montage oder Demontage des Turms auf den Riegel einwirken und ihn, gegen die Federbelastung in seine Entriegelungsposition überführen. Dies erfolgt bei der Herstellung des Fahrzeugs oder nachträglich bei der Reparatur. Dann erst ist das Haltemittel lösbar bzw. sicherbar und der Turm durch eine manuelle Einrenkbewegung aus seinem Formschluss im Träger ein- bzw. ausbaubar. Damit ist sowohl die Diebstahlssicherheit gegebenen, als auch eine bequeme Handhabung des Turms beim Ein- und Ausbau gewährleistet.

Besonders vorteilhaft ist es, eine Kippfeder zur Federbelastung des Riegels zu verwenden. Die Kippfeder greift einerends am Träger und anderends am Riegel an und bestimmt beidseits einer mittigen Totpunktlage zwei stabile Endlagen des Riegels. In der einen Endlage befindet sich das Verriegelungsende in der Verriegelungsposition und in der anderen Endlage liegt die Entriegelungsposition des Riegelendes vor. Zur Montage und Demontage werden, außer dem Festsetzen bzw. Lösen des Haltemittels zwischen Turm und Träger nur das Betätigungsende des Riegels manuell bis zur Totpunktlage bewegt, worauf das Riegelende selbsttätig in die stabile Verriegelungsposition bzw. Entriegelungsposition schnappt, die dann jeweils durch die Federwirkung der Kippfeder gesichert sind.

Man sollte die Zugänglichkeitsstelle für das Betätigungsende des Riegels an jenen Ort zu setzen, wo sich auch die Betätigungsstelle für das Haltemittel des Trägers befindet, z.B. der Kopf einer Befestigungsschraube. Diese Stelle muss nämlich in jedem Fall von der Türinnenseite aus zugänglich sein. Alle übrigen Bereiche des Trägers und der Tür können ohne Weiteres durch weitere Bauteile belegt sein. Dies erlaubt eine besonders intensive Ausnutzung der Türinnenfläche.

Weitere Maßnahmen und Vorteile der Erfindung ergeben sich aus den Unteransprüchen, der nachfolgenden Beschreibung und der Zeichnung. In den Zeichnungen ist die Erfindung in zwei Ausführungsbeispielen dargestellt; es zeigen:
- Fig. 1: schematisch, von der Türinnenseite aus, die Draufsicht auf ein erstes Ausführungsbeispiel des erfindungsgemäßen Griffbeschlags mit einem in der Tür befestigten Träger, und zwar im Gebrauchsfall,
- Fig. 2: in einer der Fig. 1 entsprechenden Darstellung den Montagefall, wo ein Turm im Träger montiert bzw. demontiert werden soll,
- Fig. 3: ein zweites Ausführungsbeispiel des erfindungsgemäßen Griffbeschlags, wo zur Federbelastung eines Riegels eine sogenannte "Kippfeder" dient, und zwar in der Verriegelungsposition des Riegels, und
- Fig. 4: den Griffbeschlag von Fig. 3, wenn die Entriegelungsposition des Riegels vorliegt.

Der in Fig. 1 und 2 gezeigte Griffbeschlag umfasst einen Träger 10, der auf der in der Fig. 1 sichtbaren Innenseite einer Tür oder Klappe an zwei Stellen 13, 14 befestigt werden kann. In Strichpunktlinien ist in der Fig. 1 nur ein Teilstück 12 der Außenverkleidung der Tür angedeutet. In Durchbrüchen 15, 16 und 17 des Trägers 10 sind weitere Bauteile des Griffbeschlages sichtbar.

Zu diesen weiteren Bauteilen des Griffbeschlags gehört vor allem ein Griff 20, der zwei abgewinkelte Enden 21, 22 aufweist. Der Griff 20 wird von der in der Fig. 1 nicht sichtbaren Außenseite der Tür 12 aus durch zwei Öffnungen in der Türaußenverkleidung manuell montiert, die wenigstens bereichsweise mit den Durchbrüchen 15 und 17 des Trägers 10 fluchten. Das eine Griffende 21 wird in Lagerstellen 18 des Trägers 10 eingehängt, was durch eine Einrenkbewegung geschieht. Dadurch entsteht dort eine strichpunktiert verdeutlichte Schwenkachse 23 für den Griff 20. An dieser Einrenkbewegung nimmt auch das andere Griffende 22 teil, das an seinem inneren Stirnende einen Hakenkopf 24 aufweist, der im Gebrauchsfall auf der Rückseite des Trägers mit einem in der Tür befindlichen, nicht näher gezeigten Schlossgestänge zusammenwirkt, z.B. einem Schlosshebel. Dieses Griffende 22 mit dem Hakenkopf 24 fährt durch den erwähnten dritten Durchbruch 17 im Träger 10 ein.

Der Durchbruch 17 ist im vorliegenden Fall mit einem engen und weiten Bereich versehen. Im weiten Bereich des Durchbruchs 17 wird, ebenfalls von der Türaußenseite aus, der bereits eingangs erwähnte Turm 30 montiert. Das kann ebenfalls durch eine manuelle Einrenkbewegung geschehen. Dazu besitzt der Turm 30 zwei Schultern 31, 32, welche bei der Einrenkmontage hinter Wandbereiche des Trägers 10 fahren, die im Übergang zwischen dem engen und weiten Bereich des dritten Durchbruchs 17 angeordnet sind. Ihnen gegenüberliegend hat der Turm 30 noch einen Lappen 35, welcher Bestandteil der eingangs erwähnten zweiten Befestigungsstelle 14 ist. Als Haltemittel an beiden Befestigungsstellen 13, 14 dienen im vorliegenden Fall Schrauben, deren zu handhabende Schraubköpfe 33, 34 nur von der Türinnenseite 11 aus zugänglich sind. Die Befestigungsstelle 14 umfasst also, außer der eigentlichen Schraube mit ihrem Schraubenkopf 34, auch noch eine Gewindeaufnahme im Turm 30. Es liegt eine Dreipunkt-Befestigung des Turms 30 am Träger 10 vor. Die Schraube an der Befestigungsstelle 14 dient schließlich auch zur Befestigung der Außenverkleidung der Tür 12 am Träger 10.

Wie aus Fig. 1 weiter zu ersehen ist, weist der Träger 10 einen Riegel 25 auf, der als einstückiger Drehriegel ausgebildet ist. Dazu besitzt der Träger 10 eine Drehachse 19, welche im vorliegenden Fall im wesentlichen senkrecht zur Türebene verläuft und auf welcher der Riegel 25 drehgelagert ist. Der Riegel 25 besitzt ein aktives zu betätigendes Betätigungsende 27 und ein passives, der Betätigung folgendes Riegelende 26. Der Riegel 25 ist durch eine Feder 28 kraftbelastet, deren durch den Pfeil 29 verdeutlichte Federbelastung bestrebt ist den Riegel 25 in seiner durch die Hilfslinie 25.1 in Fig. 1 verdeutlichte Verriegelungsposition zu überführen. Diese Verriegelungsposition 25.1 ergibt sich, weil das Riegelende 26 in eine Aufnahme 36 des Turms 30 einfährt. Die Aufnahme 36 kann das Riegelende 26 allseitig, wie eine Tasche, umfassen, weshalb nicht nur der Ausbau des Turms, sondern auch sein weiteres Eindrücken ins Türinnere verhindert werden.

In der Verriegelungsstellung 25.1 befindet sich sein Betätigungsende 27 im wesentlichen in Ausrichtung mit dem Schraubenkopf 34. Zum Ein- und Ausbau des Turmes 30 wird sein Betätigungsende 27 von der Türinnenseite aus bewegt, bis der Riegel 25 die durch die Hilfslinie 25.2 in Fig. 2 verdeutlichte Entriegelungsposition erreicht hat. Dann befindet sich das Riegelende 26 außerhalb der Aufnahme 36 vom Turm 30 und das Betätigungsende 27 ist vom Schraubkopf 34 entfernt, weshalb der Ein- und Ausbau des Turms 30 im Träger 10 möglich sind; der Schraubkopf 34 der Befestigung 14 ist bequem zugänglich. Bei gelöster Schraube kann dann der Turm 30 durch eine zur Einrenkbewegung bei der Montage gegensinnige Bewegungsfolge aus dem dritten Durchbruch 17 ausgebaut werden.

In der Entriegelungsposition 25.2 ist natürlich die Feder 28 stärker gespannt als in der Verriegelungsposition 25.1 und erzeugt eine größere Rückstellkraft 29. Dies stört aber nicht, weil beim Ein- und Ausschrauben des Schraubkopfs 34 sich an dieser Stelle ein Drehwerkzeug ohnehin befindet, welches das Riegel-Betätigungsende 27 zurückgedrückt halten kann.

Von besonderer Bedeutung ist, dass das Betätigungsende 27 des Riegels 25 sich an dem gleichen Ort befindet, wo die eine Befestigungsstelle 14 des Trägers 10 vorliegt. Die Schraube an der Befestigungsstelle 14 ist im übrigen, wie beschrieben wurde, zugleich das Haltemittel zur Sicherung des Turms 30 am Träger 10. Diese Stelle 27 ist daher für ein Werkzeug von der Türinnenseite aus in jedem Fall zugänglich, während alle übrigen Bereiche auf der Türinnenseite von weiteren Bauteilen der Tür, wie Dämmungsmitteln, überdeckt sein können. Dazu gehört z.B. das bereits erwähnte, nicht näher gezeigte Schloss zu dessen Sicherung und Entsicherung ein in den Turm 30 integrierter Schließzylinder 37 dient. Der Schließzylinder 37 besitzt einen Zylinderausgang 38, der auf die Sicherungs- und Entsicherungsmittel im Schloss einwirkt, wenn der Schließzylinder 37 durch einen Schlüssel verdreht wird.

In den Fig. 3 und 4 ist ein weiteres Ausführungsbeispiel eines erfindungsgemäßen Griffbeschlags dargestellt. Zur Benennung analoger Bauteile werden die gleichen Bezugszeichen wie im vorausgehenden Ausführungsbeispiel verwendet, weshalb insoweit die bisherige Beschreibung gilt. Es genügt lediglich auf die Unterschiede einzugehen.

Der wesentliche Unterschied besteht darin, dass anstelle der im vorausgehenden Ausführungsbeispiel verwendeten Druckfeder eine Kippfeder 40 verwendet wird, deren beide Federschenkel einerends bei 41 ortsfest am Träger 10 und anderends beweglich am Riegel 25 angelenkt sind. In den Fig. ist strichpunktiert eine sogenannte "Totpunktlinie" eingezeichnet, welche die ortsfeste Anschlussstelle 41 mit der Drehachse 19 des Drehriegels 25 verbindet. In Fig. 3 befindet sich die Kippfeder 40 in ihrer ersten Endlage, wo die bewegliche Anschlussstelle der Kippfeder 40 sich in Fig. 3 oberhalb der Totpunktlinie 43 bei 42.1 befindet. Diese zweite Anschlussstelle greift im vorliegenden Fall am Betätigungsende 27 des Riegels 25 an. In dieser ersten Endlage 42.1 übt die Kippfeder ein durch den Pfeil 44.1 in Fig. 3 veranschaulichtes Drehmoment auf den Riegel 25 aus. Dadurch wird sein Riegelende 26 im Uhrzeigersinn gemäß dem Drehpfeil 45.1 von Fig. 3 bewegt. Es liegt dann, wie die Hilfslinie 25.1 in Fig. 3 veranschaulicht, eine Verriegelungsposition des Drehriegels 25 vor. Dann ist, ähnlich wie im ersten Ausführungsbeispiel, die zweite Befestigungsstelle 14 frei, um die Schraube 34 anziehen bzw. lösen zu können. Auch in diesem Fall dient die Schraube 34 als Haltemittel zur Sicherung des Turms 30 am Träger und an der in Fig. 3 nicht näher gezeigten Türaußenverkleidung.

Wenn man den Turm ausbauen will, so muss zunächst die Befestigungsschraube 34 gelöst werden, die mit ihrem Gewindeende in eine Gewindeaufnahme jenes Bereiches vom Turm 30 festgeschraubt ist, der sich auf der Schauseite der Türaußenverkleidung befindet. Das genügt aber noch nicht. Dann wird der Riegel 25 aus seiner Verriegelungsposition 25.1 im Turm 30 herausgehoben. Dies geschieht durch Handhaben einer am Betätigungsende 27 des Riegels vorgesehenen Rippe; die Rippe oder Handhabe wird im Gegenuhrzeigersinn bewegt. Bei dieser Bewegung überquert die zweite Anschlussstelle der Kippfeder 40 die Totpunktlinie 43. Bis zur Totpunktlinie wird die Kippfeder 40 unter Kraftaufwand gespannt. Dann aber, wenn die Totpunktlinie 43 überschritten ist, schnappt die Feder 40 von selbst in ihre zweite, in Fig. 4 mit 42.2 bezeichnete zweite stabile Endlage, die mit 42.2 gekennzeichnet ist. Die zweite Anschlussstelle 42.2 befindet sich dann unterhalb der auch in Fig. 4 strichpunktiert angedeuteten, bereits erwähnten Totpunktlinie 43. In dieser zweiten Endlage 42.2 übt die Kippfeder 40 ein Drehmoment im Gegenuhrzeigersinn auf das Betätigungsende 27 aus, welches in Fig. 4 mit 44.2 veranschaulicht ist. Dann ist auch das Riegelende 26 im Gegenuhrzeigersinn im Sinne des Drehpfeils 45.2 aus der Tasche des Turms 30 herausgelangt. Es liegt die bereits im ersten Ausführungsbeispiel beschriebene Entriegelungsposition 25.2 des Drehriegels 25 vor. Jetzt kann durch eine rückläufige Einrenkbewegung der Turm 30 aus dem Träger demontiert werden.

Im vorliegenden Fall ist der Bereich des Trägers 10, der den Turm 30 aufnimmt und zugleich zur Drehlagerung des Riegels 25 dient, ein für sich gefertigter Einsatz 39, der vor Gebrauch des Trägers mit diesem baueinheitlich fest verbunden wird. Das hat den Vorteil einer einheitlichen Trägerbasis, in welcher dann bedarfsweise unterschiedliche Einsätze 39 eingefügt werden können, um Träger für unterschiedliche Bautypen oder Türme 30 zu erzeugen.

### Bezugszeichenliste :

- 10: Träger
- 11: Türinnenseite
- 12: Tür
- 13: erste Befestigungsstelle von 10 an 12
- 14: zweite Befestigungsstelle von 10 an 12
- 15: erster Durchbruch in 10
- 16: zweiter Durchbruch in 10
- 17: dritter Durchbruch in 10
- 18: Lagerstellen in 10 für 21
- 19: Drehachse für 25 an 10
- 20: Griff
- 21: erstes Griffende von 20
- 22: zweites Griffende von 20
- 23: Schwenkachse von 20 an 10
- 24: Hakenkopf an 22
- 25: Riegel, Drehriegel
- 25.1: Verriegelungsposition von 25 (Fig. 1)
- 25.2: Entriegelungsposition von 25 (Fig. 2)
- 26: Riegelende von 25
- 27: Betätigungsende von 25
- 28: Feder für 25
- 29: Pfeil der Federbelastung von 25
- 30: Turm
- 31: erste Schulter an 30
- 32: zweite Schulter an 30
- 33: Schraubenkopf von 13
- 34: Haltemittel, Schraube, Schraubenkopf von 14
- 35: Lappen an 30
- 36: Aufnahme in 30 für 26 (Fig. 1)
- 37: Schließzylinder in 30
- 38: Zylinderausgang von 37
- 39: Einsatz in 10 (Fig. 3, 4)
- 40: Kippfeder (Fig. 3, 4)
- 41: erste ortsfeste Anschlussstelle von 40
- 42.1: erste Endlage der zweiten beweglichen Anschlussstelle von 40 (Fig. 3)
- 42.2: zweite Endlage, zweite bewegliche Anschlussstelle von 40 (Fig. 4)
- 43: Totpunktlinie für 40 durch 19, 41
- 44.1: Drehmoment an 27 bei 42.1 (Fig. 3)
- 44.2: Drehmoment an 27 bei 42.2 (Fig. 3)
- 45.1: Drehpfeil an 26 bei 42.1
- 45.2: Drehpfeil an 26 bei 42.2

## Patentansprüche

1. Griffbeschlag für Türen (12) oder Klappen von Fahrzeugen,
mit einem an der Türinnenseite (11) zu befestigenden Träger (10) mit mindestens einer Befestigungsstelle (14)
mit einem von der Türaußenseite aus manuell im Träger (10) montierbaren, schwenkbaren oder drehbaren Griff (20)
und mit einem ebenfalls von der Türaußenseite aus neben dem Griff (20) montierbaren Schließzylinderturm oder einer Turmattrappe, welche Elemente nachträglich kurz als Turm (30) bezeichnet werden,
wobei der Turm (30) seinerseits manuell unmittelbar im Träger (10) formschlüssig (31, 32) montierbar ist,
der Formschluss des Turms (30) am Träger (10) mittels eines am Träger (10) angreifenden, manuell betätigbaren Haltemittels (34) sicherbar ist,
außer dem Haltemittel (34) auch noch ein einstückig ausgebildeter Riegel (25) am Träger (10) angeordnet ist, der ein Riegelende (26) und ein Betätigungsende (27) aufweist,
bei Betätigung das Riegelende (26) sich konform mit dem Betätigungsende (27) bewegt und zwischen einer Verriegelungsposition (25.1) und einer Entriegelungsposition (25.2) verstellt wird,
der Turm (30) eine Aufnahme (36) für das Riegelende (26) aufweist, in welche das Riegelende (26) in der Verriegelungsposition (25.1) einfährt und
der Riegel (25) mindestens in Richtung der Verriegelungsposition (25.1) seines Riegelendes (26) federbelastet ist
**dadurch gekennzeichnet,**
**dass** der Riegel (25) ein Drehriegel ist, dessen Drehachse (19) am Träger (10) sitzt
und **dass** das Betätigungsende (27) des Drehriegels (25) zumindest bereichsweise in der Ver- oder Entriegelungsposition (25.1, 25.2) des Haltemittel (34) verdeckt.

2. Griffbeschlag nach Anspruch 1, **dadurch gekennzeichnet, dass** eine Kippfeder (40) einerends (41) am Träger (10) und anderends am Riegel (25) angreift und beidseits einer mittigen Totpunktlage (43) zwei stabile Endlagen ihrer am Riegel (25) angreifenden Angriffsstelle (42.1, 42.2) bestimmt,
nämlich die Verriegelungsposition (25.1) seines Riegelendes (26) einerseits und die Entriegelungsposition (25.2) des Riegelendes (26) andererseits.

3. Griffbeschlag nach Anspruch 1 oder 2, **dadurch gekennzeichnet, dass** das Haltemittel (34) für den Turm (30) am Träger (10) zugleich Teil der Befestigungsstelle (14) des Trägers (10) an der Tür (12) ist.

4. Griffbeschlag nach Anspruch 1 bis 3, **dadurch gekennzeichnet, dass** die von der Türinnenseite (11) aus bequem zugängliche Stelle für das Betätigungsende (27) des Riegels (25) in jenem Türbereich angeordnet ist, wo sich auch das Haltemittel (34) zur Befestigung (14) des Trägers (10) an der Tür (12) befindet.

5. Griffbeschlag nach einem oder mehreren der Ansprüche 1 bis 4, **dadurch gekennzeichnet, dass** die Drehachse (19) des Drehriegels (25) im wesentlichen senkrecht zur Türebene angeordnet ist.

6. Griffbeschlag nach einem oder mehreren der Ansprüche 1 bis 4, **dadurch gekennzeichnet, dass** die Drehachse des Drehriegels im wesentlichen parallel zur Türebene verläuft.

7. Griffbeschlag nach einem der Ansprüche 1 bis 6, **dadurch gekennzeichnet, dass** der Riegel (25) in Richtung seiner Entriegelungsposition (25.2) federbelastet (40) ist.

8. Griffbeschlag nach einem oder mehreren der Ansprüche 1 bis 7, **dadurch gekennzeichnet, dass** der Träger (10) mit einem Einsatz (39) versehen ist, der den Turm (30) aufnimmt und/oder der den Riegel (25) lagert und/oder an dem das Haltemittlel (34) für den Turm (30) und Träger (10) angreift.

## Claims

1. Door handle fitting for doors (12) or lids of vehicles,
having a carrier (10) with at least one fixing point (14) which is to be fixed to the inside (11) of the door
having a pivotable or rotatable handle (20) which can be mounted manually in the carrier (10) from the outside of the door
and having a locking cylinder turret or turret blank which can also be mounted adjacent to the handle (20) from the outside of the door, said elements being referred to hereinafter as turret (30) for short,
while the turret (30) is in turn capable of being mounted directly in the carrier (10) by interlocking engagement (31, 32),
the interlocking engagement of the turret (30) on the carrier (10) being adapted to be secured by means of a manually operable retaining member (34) that acts on the carrier (10),
besides the retaining member (34) an integrally formed bolt (25) is also mounted on the carrier (10), said bolt having a bolt end (26) and an actuating end (27),
on actuation the bolt end (26) moves in conformity with the actuating end (27) and travels between a locking position (25.1) and an unlocking position (25.2),
the turret (30) having a receptacle (36) for the bolt end (26) into which the bolt end (26) moves in the locking position (25.1) and
the bolt (25) being spring-loaded at least in the direction of the locking position (25.1) of its bolt end (26),
**characterised in that**
the bolt (25) is a rotary bolt the rotation axis (19) of which sits on the carrier (10)
and **in that** the actuating end (27) of the rotary bolt (25) at least partially covers the retaining member (34) in the locking or unlocking position (25.1, 25.2).

2. Handle fitting according to claim 1, **characterised in that** a tilting spring (40) acts on the carrier (10) at one end (41) and on the bolt (25) at the other end and on both sides of a top dead centre position (43) it determines two stable end positions of its point of engagement (42.1, 42.2) acting on the bolt (25),
namely the locking position (25.1) of its bolt end (26) on the one hand and the unlocking position (25.2) of the bolt end (26) on the other hand.

3. Handle fitting according to claim 1 or 2, **characterised in that** the retaining means (34) for the turret (30) on the carrier (10) is simultaneously part of the fixing point (14) of the carrier (10) to the door (12).

4. Handle fitting according to claims 1 to 3, **characterised in that** the position which is comfortably accessible from the inside (11) of the door for the actuating end (27) of the bolt (25) is arranged **in that** part of the door where the retaining member (34) for fixing (14) the carrier (10) to the door (12) is also located.

5. Handle fitting according to one or more of claims 1 to 4, **characterised in that** the rotation axis (19) of the rotary bolt (25) is arranged substantially perpendicularly to the plane of the door.

6. Handle fitting according to one or more of claims 1 to 4, **characterised in that** the rotation axis of the rotary bolt extends substantially parallel to the plane of the door.

7. Handle fitting according to one of claims 1 to 6, **characterised in that** the bolt (25) is spring-loaded (40) in the direction of its unlocking position (25.2).

8. Handle fitting according to one or more of claims 1 to 7, **characterised in that** the carrier (10) is provided with an insert (39) which receives the turret (30) and/or which accommodates the bolt (25) and/or on which the retaining member (34) for the turret (30) and carrier (10) engages.

## Revendications

1. Armature de poignée pour portes (12) ou ouvrants de véhicules,
avec un support (10) à fixer contre le côté intérieur (11) de la porte, lequel support comportant au moins un point de fixation (14),
avec une poignée (20) basculante ou rotative montable manuellement dans le support (10) depuis le côté extérieur de la porte,
et également avec une tour de cylindre de fermeture ou une fausse tour - dont les éléments seront ci-après dénommés brièvement « tour » (30) - montable à côté de l'armature (20) depuis le côté extérieur de la porte,
sachant que la tour (30) de son côté se monte à la main, par adhérence des formes (31, 32), directement dans le support (10),
que l'adhérence entre formes de la tour (30) et du support (10) se laisse sécuriser par un moyen de retenue (34) attaquant le support (10) et actionnable manuellement,
qu'hormis le moyen de retenue (34), un pêne (25) monobloc est agencé en plus contre le support (10), lequel pêne présente une extrémité propre (26) et une extrémité d'actionnement (27),
qu'en cas d'actionnement l'extrémité propre (26) du pêne se déplace conformément à l'extrémité d'actionnement (27) et passe d'une position de verrouillage (25.1) à une position de déverrouillage (25.2),
que la tour (30) présente un réceptacle (36) affecté à l'extrémité propre (26) du pêne, réceptacle dans lequel l'extrémité propre (26) du pêne entre dans la position de verrouillage (25.1) et
que le pêne (25) est soumis à la contrainte d'un ressort au moins dans le sens dans lequel son extrémité propre (26) se rend en position de verrouillage (25.1),
**caractérisée en ce que**
le pêne (25) est un pêne rotatif dont l'axe de rotation (19) repose contre le support (10)
et **en ce que** l'extrémité d'actionnement (27) que présente le pêne rotatif (25) masque au moins localement, en position de verrouillage ou de déverrouillage (25.1, 25.2), le moyen de retenue (34).

2. Armature de poignée selon la revendication 1, **caractérisée en ce qu'**un ressort de basculement (40) attaque à une extrémité (41) le support (10) et à l'autre extrémité le pêne (25) et confère à ses points d'attaque (42.1, 42.2) du pêne (25) deux fins de course stables des deux côtés d'un point mort central (43),
à savoir la position de verrouillage (25.1) de son extrémité propre (26) de pêne d'une part, et la position de déverrouillage (25.2) de l'extrémité propre (26) de pêne d'autre part.

3. Armature de porte selon les revendications 1 ou 2, **caractérisée en ce que** le moyen de retenue (34) de la tour (30) contre le support (10) fait en même temps partie du point de fixation (14) du support (10) contre la porte (12).

4. Armature de poignée selon les revendications 1 à 3, **caractérisée en ce que** l'emplacement de l'extrémité (27) du pêne (25), facile d'accès depuis le côté intérieur (11) de la porte, est agencé dans la zone de la porte où se trouve également le moyen de retenue (34) servant à fixer (14) le support (10) contre la porte (12).

5. Armature de poignée selon l'une ou plusieurs des revendications 1 à 4, **caractérisée en ce que** l'axe de rotation (19) du pêne rotatif (25) est agencé pour l'essentiel perpendiculairement au plan de la porte.

6. Armature de poignée selon l'une ou plusieurs des revendications 1 à 4, **caractérisée en ce que** l'axe de rotation du pêne rotatif présente un tracé essentiellement parallèle au plan de la porte.

7. Armature de poignée selon l'une des revendications 1 à 6, **caractérisée en ce que** le pêne (25) se trouve, en direction de sa position de déverrouillage (25.2), sous une contrainte ressort (40).

8. Armature de poignée selon l'une ou plusieurs des revendications 1 à 7, **caractérisée en ce que** le support (10) est doté d'un insert (39) recevant la tour (30) et/ou servant de palier au pêne (25) et/ou attaquant le moyen de retenue (34) afférent à la tour (30) et au support (10).
